# FASCICULE DE BREVET EUROPEEN

(11) **EP 2 168 116 B1**
(45) Date de publication et mention de la délivrance du brevet: **03.08.2016**
(21) Numéro de dépôt: 08761224.8
(22) Date de dépôt: 19.06.2008
(51) Int. Cl.: G09G 3/04

(54) **DISPOSITIF D'AFFICHAGE À FONCTION D'AGRANDISSEMENT POUR MOT DE PASSE À USAGE LIMITÉ**
ANZEIGEVORRICHTUNG MIT VERGRÖSSERUNGSFUNKTION FÜR PASSWORT MIT EINGESCHRÄNKTER NUTZUNG
DISPLAY DEVICE WITH MAGNIFICATION FUNCTION FOR LIMITED-USE PASSWORD

(30) Priorité: 19.06.2007 EP 07301132
(43) Date de publication de la demande: 31.03.2010
(73) Titulaire: Gemalto SA, 92190 Meudon (FR)
(72) Inventeur: AUGIER, Sophie, F-13600 La Ciotat (FR); MOUTEL, François, F-13600 La Ciotat (FR); KARLISCH, Thierry, F-13600 La Ciotat (FR); SAPHAR, Louis Pierre, F-83200 Toulon (FR)
(74) Mandataire: Milharo, Emilien
(86) Numéro de dépôt international: PCT/EP2008/057790
(87) Numéro de publication internationale: WO 2008/155388

(56) Documents cités:
- EP-A- 1 662 299
- US-A- 4 504 829
- US-A- 4 896 147
- US-A1- 2005 156 919
- US-A1- 2006 083 228

## Description

L'invention concerne un dispositif d'affichage de mot de passe ou numéro à usage unique et/ou limité "OTP" (acronyme de l'expression anglo-saxonne "one time password".

Les numéros "OTP" sont utilisés notamment dans des opérations et/ou session d'authentification / identification de transactions électroniques. Un numéro OTP est généré à l'aide d'un dispositif électronique de petit format tel une clé USB, un mini lecteur de carte à puce, une calculatrice, un assistant personnel (PDA), un téléphone portable, mettant en oeuvre un mécanisme de calcul sécurisé pouvant utiliser notamment une carte à puce, un code PIN, un nombre aléatoire. Ce numéro généré est affiché sur un écran du dispositif à l'intention de l'utilisateur.

L'affichage de l'OTP est soumis actuellement aux contraintes des spécifications du "CAP (Chip Authentification Program) MASTER CARD" qui recommandent deux lignes d'affichage de 12 caractères minimum sur un écran. Ces lignes sont chacune dédiée à une fonction particulière: une ligne est dédiée à l'affichage d'une instruction pour l'utilisateur telle que "entrez votre PIN code" et une ligne dédiée à l'affichage du résultat, c'est-à-dire du numéro "OTP".

Les écrans actuels utilisent des afficheurs de type à cristaux liquides (LCD) standards. Comme ils sont de petites dimensions, il est difficile de lire les messages ou instructions ou résultats, notamment pour les malvoyants.

Il existe des écrans présentant des lignes d'affichage de plus grandes dimensions offrant ainsi un meilleur confort visuel de lecture. Cependant, ces écrans sont plus onéreux, de même que les boîtiers des dispositifs qui les reçoivent dans la mesure où ils sont proportionnés en conséquence pour les accueillir. En outre, le dispositif résultant devient trop encombrant.

Il existe également une solution sous forme de fonction audio permettant d'entendre l'OTP mais cela pose des problèmes de sécurité de l'environnement.

Le document (US 2006/083228 A1 (ONG PENG T [SG] ET AL) 20 avril 2006 (2006-04-20)) décrit un écran à matrice active pour afficher un numéro à usage unique "OTP".

Le document (EP 1 662 299 A (FUJITSU LTD [JP]; FUJITSU FRONTECH LTD [JP]) 31 mai 2006 (2006-05-31)) décrit une carte à puce comprenant un affichage présentant deux lignes de caractères dédiées.

L'invention a notamment pour objectif de répondre aux problèmes présentés ci-dessus de manière économique.

Le concept de l'invention réside dans la mise en oeuvre d'une fonction d'agrandissement particulière mais sans écran de haute résolution et sans contrôleur graphique qui seraient trop onéreux. Plus précisément, l'invention propose de détourner l'affichage de l'une des deux lignes de caractères dédiées au profit de l'affichage de l'autre ligne pour afficher en grand soit l'instruction, soit l'OTP, et ce à titre de fonction supplémentaire de manière à respecter les spécifications susvisées.

Par ce biais, on utilise des lignes LCD standards avec même contrôleur élémentaire sans surcout majeur et sans boîtier de dispositif surdimensionné.

A cet effet, l'invention a pour objet un dispositif générateur de numéro à usage unique OTP, comprenant un affichage présentant deux lignes de caractères dédiées chacune respectivement à une ligne d'instruction et de numéro OTP. Le dispositif se distingue en ce qu'il comporte en outre des moyens d'agrandissement aptes à réaliser une fonction d'agrandissement de l'affichage du numéro OTP au moins, par une répartition de son affichage en partie sur la ligne de caractères dédiée à l'OTP et en partie sur celle dédiée à l'instruction.

Selon d'autres caractéristiques du dispositif, l'agrandissement est réalisé uniquement sur la hauteur de chaque caractère; l'agrandissement double la hauteur de chaque caractère et en maintient la largeur.

L'invention a également pour objet un programme d'agrandissement d'affichage pour dispositif d'affichage d'OTP apte à commander pour chaque pixel de caractère à activer normalement sur une ligne de caractères, ledit pixel ayant les coordonnées (x, y) d'une matrice de pixels, une activation de pixels correspondants agrandis de coordonnées égales à (x, 2y); Selon une autre caractéristique, outre une activation de pixel de coordonnées égales à (x, 2y) selon le mode précédent, le programme affecte une même valeur au pixel de coordonnées (x, 2y - 1) pour améliorer le contraste.

D'autres particularités et avantages de l'invention apparaîtront à la lecture de la description qui suit, donnée à titre d'exemple illustratif et non limitatif, et faite en référence aux figures annexées pour lesquelles :
- la figure 1 illustre un schéma d'architecture d'un dispositif générateur d'OTP conforme à l'invention;
- la figure 2 illustre une vue d'un afficheur de type standard à deux lignes de caractères;
- la figure 3 illustre une vue schématique un bloc élémentaire de pixels d'afficheur à deux lignes ainsi que ses différentes adaptations selon un mode de réalisation préféré;
- la figure 4 illustre l'afficheur en opération;
- la figure 5 illustre un bloc élémentaire de pixels de chaque ligne indexés sur un repère x, O, y;

Sur les figures 1 et 2, le dispositif 1 générateur de numéro à usage unique OTP et/ou limité dans le temps notamment, comprend un afficheur 3 de type LCD piloté par un microcontrôleur du type S3P7565, par exemple de la société SAMSUNG. Le dispositif comporte une fonction lecteur de carte grâce notamment à une interface carte à contacts ou sans contact représenté dans l'exemple par un connecteur à contacts 9 piloté par le microcontrôleur. Le lecteur peut lire ou recevoir des signaux de validation d'un code PIN saisi par l'utilisateur et contrôlé par la carte. Le dispositif comporte également une interface homme machine (IHM) représenté ici par un clavier 11 pour entrer un code PIN.

L'afficheur présente conformément aux spécifications fonctionnelles du CAP (Chip Authentification Program) MASTER CARD deux lignes 5, 7 de 12 caractères chacune.

Conformément à ces spécifications, la ligne 5 peut être dédiée à l'affichage d'une instruction destinée à l'utilisateur tandis que l'autre ligne 7 peut être dédiée à l'affichage du résultat à savoir le numéro OTP. Ces spécifications sont généralisées en ce sens qu'une grande partie d'entreprises s'y soumettent. Ces spécifications en particulier dans le domaine bancaire sont similaires à une norme à laquelle il convient de se conformer pour obtenir une certification ou agrément du dispositif. Des recommandations ou spécifications fonctionnelles d'un groupement d'entreprises sont des contraintes qui incitent l'homme de l'art à s'y conformer de manière à caractériser le produit et obtenir des marchés du groupement ou s'en servir comme référence.

Ces spécifications ou recommandations produisent des effets ou sont équivalentes à une norme.

Le microcontrôleur comporte aussi un générateur de numéro à usage unique OTP dès réception d'un signal de validation reçu de la carte. Il assure une fonction de pilotage élémentaire des pixels composant l'afficheur selon pour l'affichage de caractères alphanumériques d'une seule dimension.

Le microcontrôleur comporte également des mémoires, (RAM, ROM, EEPROM) contenant notamment un programme de commande d'affichage de pixel à exécuter pour le fonctionnement du dispositif.

Selon une caractéristique essentielle de l'invention, le dispositif comporte des moyens d'agrandissement aptes à réaliser une fonction d'agrandissement de l'affichage du numéro OTP au moins.

Pour se conformer à la norme ou spécifications, cette fonction est additive. Toutefois, elle pourrait être programmée d'office pour des personnes malvoyantes. L'affichage de la consigne ou instruction à l'utilisateur pourrait être affichée directement en format agrandi, de même que le résultat.

L'agrandissement selon l'invention s'effectue par une répartition de son affichage en partie sur la ligne de caractères dédiée à l'OTP et en partie sur celle dédiée à l'instruction.

L'homme de l'art est à priori cantonné dans les contraintes de la norme ou spécifications qui imposent une affection unique ou dédiée de ces lignes.

A la figure 3, un bloc élémentaire ou modulaire M de pixels extrait de l'afficheur de la figure 2, comporte quatre matrices de pixels pour quatre caractères composés chacun de 5 X 7 pixels.

A l'étape B le bloc subit selon un mode de réalisation préféré une adaptation consistant à supprimer un espace séparant les deux lignes dédiées. Cette opération s'effectue à la demande des inventeurs par le fabricant d'écran ou afficheur LCD par une redistribution des connexions ou brochage des pixels de l'écran.

A l'étape C, le bloc adapté comporte cette fois deux ensembles de pixels par 5 X 14 sans discontinuité apparente entre les deux lignes de caractères (après la septième ligne de pixels).
- A l'étape D, la fonction agrandissement est activée. Elle intervient de préférence sur l'axe Y dans la mesure où les lignes sont superposées sur l'axe Y. Les caractères qui étaient cantonnés dans la ligne inférieure dédiée sont alors répartis sur les deux lignes de caractères.

Il est à noter que l'agrandissement est réalisé uniquement sur la hauteur de chaque caractère. L'agrandissement ici double de préférence la hauteur de chaque caractère tout en maintenant la largeur.

Ainsi l'invention permet d'obtenir un agrandissement économique avec un microcontrôleur non graphique, alors qu'en principe un contrôleur graphique serait nécessaire pour réaliser une fonction zoom qui s'effectuerait aussi bien sur l'axe X que Y.

En mode opératoire, figures 4 et 6, l'afficheur du dispositif affiche sur mise sous tension, préalablement à une transaction bancaire, la consigne "taper code" sur la ligne supérieure de l'afficheur, le code est transmis à la carte par exemple par le microcontrôleur du lecteur (ou dispositif), la carte vérifie le code et transmet un signal de validation au microcontrôleur; en réponse ce dernier active le générateur de numéro OTP qui le génère notamment à l'aide de données de sécurité et/ou de personnalisation obtenu par la carte.

L'OTP obtenu comprenant les caractères "0123456789" est affiché (étape 100, figure 6), conformément à un mode standard prioritaire par défaut, par le pilote de l'afficheur, directement sur la ligne inférieure 7 de l'afficheur.

Selon un mode de fonctionnement préféré, un actionnement de toute touche (étape 110) provoque un affichage (étape 120), en mode agrandissement selon l'axe Y (correspondant à la hauteur des caractères).

A l'étape 130, un nouvel actionnement de toute touche du clavier 11 provoque un retour à l'affichage standard (étape 100).

En variante, un déclenchement quelconque autre que par pression sur une touche, par exemple à la voix, ou automatique avec un décalage temporel est aussi envisagé par l'invention.

Selon un mode de réalisation préféré (fig.5), la fonction d'agrandissement, activé, automatique, ou mis d'office par défaut commande ou fait correspondre pour chaque pixel de caractère à afficher normalement sur une ligne de caractères et de coordonnées (x, y) d'une matrice de pixels (P), une activation de pixels de coordonnées (x, 2y) et (x, 2y-1).

Ainsi chaque pixel se voit doublé et décalé sur l'axe Y.

Le dispositif comprend un programme dans un microcontrôleur apte à réaliser la fonction d'agrandissement. Alternativement une fonction équivalente peut être réalisée par câblage. Par exemple, chaque pixel d'une ligne est associé à un pixel ou plusieurs pixels cible de l'autre ligne, par exemple par un branchement ou câblage utilisant un dispositif aiguilleur activable par tout moyen notamment bouton poussoir pour réaliser une des fonctions d'agrandissement visée par la demande.

Selon une alternative, le dispositif d'affichage d'OTP peut comporter dans une mémoire programme du microcontrôleur, un programme d'agrandissement d'affichage apte à commander pour chaque pixel de caractère à activer de manière standard sur une ligne de caractères, ledit pixel ayant les coordonnées (x, y) d'une matrice de pixels, une activation de pixels correspondants agrandis de coordonnées égales à (x, 2y).

Selon un mode préféré pour plus de contraste ua mode précédent, outre une activation de pixel de coordonnées égales à (x, 2y) le programme affecte une même valeur au pixel de coordonnées (x, 2y - 1).

L'invention est applicable à tout dispositif d'affichage comportant au moins deux lignes de caractères, dédiées ou non à une information; L'invention s'applique dès l'instant où l'agrandissement d'une information s'effectue en empiétant sur les deux lignes à la fois à priori utilisées chacune pour un format d'affichage réduit d'une donnée ou information.

Pour certaines applications, notamment affichage OTP conforme au CAP MASTER CARD,
Il est recommandé de prévoir un programme d'affichage ou mode dans lequel, le dispositif ne peut fonctionner en mode agrandissement (par exemple, même si on appui sur un bouton déclencheur ou détecteur) de manière à respecter une réglementation imposant un fonctionnement à deux lignes dédiées; c'est-à-dire par exemple, le programme empêche d'utiliser la ligne "d'instruction" ou la ligne "résultat" au profit d'un agrandissement de l'instruction ou du résultat tant que l'instruction ou le résultat n'a pas été affiché au préalable. Ce mode agrandissement peut être autorisé ou possible après ou une fois que le fonctionnement réglementaire ait été respecté.

Ainsi, les spécifications du CAP sont scrupuleusement respectées.

Donc par défaut, on dispose des deux lignes dédiées et utilisées comme telles selon un mode normal.

Le programme peut prévoir d'agrandir automatiquement après l'affichage de l'instruction et après un certain temps d'affichage sur une ligne pour afficher sur deux lignes. De même pour le résultat, avant d'avoir le résultat, on passe sur un mode dans lequel la ligne dédié est activée pour afficher le résultat pendant un certain temps puis on passe automatiquement ou sur actionnement d'un déclencheur, sur deux lignes pour agrandir.

En quelque sorte, le mode agrandissement est inhibé tant que le déroulement normal réglementaire n'est pas terminé ou n'a pas été mis en oeuvre.

Cette disposition permet d'éviter que le mode agrandissement soit activé en permanence et qu'en définitive, une seule ligne agrandie soit activée en permanence et qu'il n'y ait plus de fait deux lignes distinctes dédiées ni par conséquent le respect de la réglementation l'imposant.

Ainsi, le dispositif peut comprendre des moyens d'inhibition automatique de la fonction d'agrandissement pour permettre un fonctionnement de l'afficheur sur deux lignes dédiée selon un mode normal.

Cette inhibition peut être libérée automatiquement notamment provisoirement dès que le mode normal a été réalisé par exemple après chaque étape de l'affichage de chaque ligne.

Selon une variante, le mode agrandissement se désactive automatiquement pour retrouver un fonctionnement normal de lignes dédiées.

L'agrandissement peut s'activer et se désactiver automatiquement sur événement ou après un certain temps.

L'événement peut être de préférence, affichage instruction réalisée sur ligne dédiée, code introduit sur ligne dédiée, résultat affichée sur ligne dédiée.

## Revendications

1. Dispositif générateur de numéro à usage unique "OTP", comprenant un afficheur présentant deux lignes de caractères dédiées chacune respectivement à une ligne d'instruction et à un numéro "OTP", des moyens d'affichage pour l'affichage de l'instruction et du numéro "OTP" sur leur ligne dédiée, conformément à des spécifications,
**caractérisé en ce que** les moyens d'affichage sont configurés pour effectuer un agrandissement du numéro OTP, uniquement après l'affichage une première fois de l'instruction et du numéro "OTP" sur leur ligne dédiée, ledit agrandissement s'effectuant en répartissant l'affichage de chaque caractère du numéro « OTP » sur les deux lignes dédiées.

2. Dispositif selon la revendication 1, **caractérisé en ce que** l'agrandissement est réalisé uniquement sur la hauteur de chaque caractère.

3. Dispositif selon l'une des revendications 1 ou 2, **caractérisé en ce que** l'agrandissement double la hauteur de chaque caractère et en maintient la largeur.

4. Dispositif selon l'une des revendications précédentes, **caractérisé en ce que** les moyens d'agrandissement comportent un microcontrôleur non graphique.

5. Dispositif selon l'une quelconque des revendications précédentes, **caractérisé en ce qu'**il comprend une fonction d'agrandissement qui en activation fait activer, pour chaque pixel de caractère à activer normalement sur une ligne de caractères, ledit pixel ayant les coordonnées (x, y) d'une matrice de pixels, des pixels de coordonnées égales à (x, 2y) et (x, 2y- 1)

6. Dispositif selon la revendication précédente, **caractérisé en ce que** le dispositif comprend un câblage ou un programme dans un microcontrôleur apte à réaliser la fonction d'agrandissement.

7. Dispositif selon l'une quelconque des revendications précédentes, **caractérisé en ce que** la fonction d'agrandissement n'est possible qu'après l'affichage du résultat ou de l'instruction sur une ligne dédiée.

8. Dispositif selon la revendication précédente, **caractérisé en ce qu'**il comprend des moyens d'inhibition automatique de la fonction d'agrandissement pour permettre un fonctionnement de l'afficheur sur deux lignes dédiées selon un mode standard ou normal.

9. Dispositif selon l'une quelconque des revendications précédentes, **caractérisé en ce qu'**il comprend des moyens d'agrandissement automatique de l'OTP après un premier affichage sur une ligne dédiée.

## Patentansprüche

1. Vorrichtung zur Erzeugung einer "OTP"-Nummer für den einmaligen Gebrauch, welche ein Display mit zwei Zeilen aufweist, die jeweils für eine Anweisungszeile und eine "OTP"-Nummer bestimmt ist, und Anzeigemittel zur Anzeige der Anweisung und der "OTP"-Nummer auf ihrer jeweiligen Zeile gemäß den Spezifikationen,
**dadurch gekennzeichnet, dass** die Anzeigemittel so konfiguriert sind, dass sie die OTP-Nummer nach der ersten Anzeige der Anweisung und der "OTP"-Nummer auf der speziellen Zeile vergrößern, wobei besagte Anzeige dadurch erfolgt, dass die Zeichen der "OTP"-Nummer auf den beiden speziellen Zeilen verteilt werden.

2. Vorrichtung nach Anspruch 1, **dadurch gekennzeichnet, dass** die Vergrößerung sich nur auf die Höhe der Zeichen bezieht.

3. Vorrichtung nach einem der Ansprüche 1 oder 2, **dadurch gekennzeichnet, dass** das Zeichen doppelt so hoch wird und die Breite beibehalten bleibt.

4. Vorrichtung nach einem der vorhergehenden Ansprüche, **dadurch gekennzeichnet, dass** die Vergrößerungsmittel einen nicht grafischen Mikrocontroller enthalten.

5. Vorrichtung nach einem der vorhergehenden Ansprüche, **dadurch gekennzeichnet, dass** sie eine Vergrößerungsfunktion hat, die, wenn sie aktiviert ist, bei jedem normalerweise auf einer Zeichenzeile zu aktivierenden Zeichenpixel, das die Koordinaten (x, y) einer Pixelmatrix hat, Pixel mit den Koordinaten (x, 2y) und (x, 2y- 1) aktiviert.

6. Vorrichtung nach dem vorhergehenden Anspruch, **dadurch gekennzeichnet, dass** die Vorrichtung eine Verdrahtung oder ein Programm in einem Mikrocontroller aufweist, die oder das in der Lage ist, die Vergrößerungsfunktion durchzuführen.

7. Vorrichtung nach einem der vorhergehenden Ansprüche, **dadurch gekennzeichnet, dass** die Vergrößerungsfunktion erst dann möglich ist, nachdem das Ergebnis oder die Anweisung auf einer speziellen Zeile angezeigt wurde.

8. Vorrichtung nach dem vorhergehenden Anspruch, **dadurch gekennzeichnet, dass** sie Mittel zur automatischen Hemmung der Vergrößerungsfunktion aufweist, um den Anzeigebetrieb auf zwei speziellen Zeilen nach einem Standardmodus oder normalen Modus zu ermöglichen.

9. Vorrichtung nach einem der vorhergehenden Ansprüche, **dadurch gekennzeichnet, dass** sie automatische Vergrößerungsmittel der OTP nach einer ersten Anzeige auf einer speziellen Zeile umfasst.

## Claims

1. A device for generating a one-time use "OTP" number, comprising a display having two lines of characters, each line being respectively dedicated to an instruction line and to an "OTP" number, display means for displaying the instruction and the "OTP" number over the lines dedicated thereto, according to specifications,
**characterized in that** the display means are so configured as to magnify the "OTP" number only after displaying once the instruction and the "OTP" number over the lines dedicated thereto, with said magnification being carried out by distributing the display of each character of the "OTP" number over both dedicated lines of characters.

2. A device according to claim 1, **characterized in that** the magnification is carried out over the height of each character only.

3. A device according to one of claims 1 or 2, **characterized in that** the magnification doubles the height of each character and keeps the width thereof.

4. A device according to one of the preceding claims, **characterized in that** the magnifying means comprise a non-graphic micro-controller.

5. A device according to any one of the preceding claims, **characterized in that** it comprises a magnification function which, when activated, activates, for each character pixel to be normally activated over a line of characters, with said pixel having coordinates (x, y) of a pixel matrix, pixels having coordinates equal to (x, 2y) and (x, 2y-1).

6. A device according to the preceding claim, **characterized in that** the device comprises a wiring or a program in a micro-controller able to carry out the magnification function.

7. A device according to any one of the preceding claims, **characterized in that** the magnification function is possible only after displaying the result or the instruction over a dedicated line.

8. A device according to the preceding claim, **characterized in that** it comprises means for automatically inhibiting the magnification function to enable the display to operate over two dedicated lines according to a standard or a normal mode.

9. A device according to any one of the preceding claims, **characterized in that** it comprises means for automatically magnifying the OTP after a first display over a dedicated line.
